# EUROPÄISCHE PATENTSCHRIFT

(11) **EP 2 375 389 B1**
(45) Veröffentlichungstag und Bekanntmachung des Hinweises auf die Patenterteilung: **13.02.2013**
(21) Anmeldenummer: 11159468.5
(22) Anmeldetag: 23.03.2011
(51) Int. Cl.: G08B 13/19

(54) **Infrarot-Bewegungssensor**
Infrared motion sensor
Capteur de mouvements à infrarouges

(30) Priorität: 08.04.2010 DE 102010014282
(43) Veröffentlichungstag der Anmeldung: 12.10.2011
(62) Teilanmeldung aus: 12157767.0
(73) Patentinhaber: Steinel GmbH, 33442 Herzebrock (DE)
(72) Erfinder: Sehlhoff, Stefan, 33442 Herzebrock-Clarholz (DE)
(74) Vertreter: Wagner, Kilian

(56) Entgegenhaltungen:
- EP-A1- 1 887 535
- CH-A5- 689 926
- DE-A1- 3 109 790
- DE-U1- 8 705 013

## Beschreibung

Die vorliegende Erfindung betrifft einen Infrarot-Bewegungssensor gemäß Anspruch 1. Eine derartige Vorrichtung ist aus dem Stand der Technik allgemein bekannt und wird beispielsweise zur Steuerung von Außenleuchten od.dgl. Lichtanlagen typischerweise an Hauswänden, an Decken, im Dachbereich oder an Türrahmen derart befestigt, dass im Erfassungsbereich des Bewegungssensors auftretende Bewegungen von Personen eine Lichtaktivierung auslösen können.

Im Hinblick auf eine optimale Anpassung einer solchen Vorrichtung, insbesondere das Einrichten des Erfassungsbereichs relativ zu den räumlichen Verhältnissen der Montageorte sowie das Vermeiden von Fehlaktivierungen durch unerwünscht große Erfassungsreichweiten weisen gattungsgemäß bekannte Vorrichtungen Einstellmittel für den Erfassungsbereich auf.

Hier sind zahlreiche Varianten bekannt: zum einen ist bekannt, ein Sensorgehäuse dreh- bzw. verschwenkbar auszugestalten, so dass die Linseneinheit geeignet auf den gewünschten Zielbereich gerichtet werden kann; ein maximaler Erfassungsbereich kann so etwa durch ein Abwärtsneigen des Sensorgehäuses bestimmt und begrenzt werden. Eine derartige Lagerung ist jedoch üblicherweise in ihrem wirksamen Einstellbereich begrenzt; darüber hinaus gestaltet sich eine solche Realisierung konstruktiv und mechanisch aufwändig.

Ergänzend oder alternativ weisen gattungsgemäß bekannte Bewegungssensoren Abschattungselemente (Blenden) in Form abnehmbar aufsteckbaren (und für Infrarotstrahlung undurchlässigen) Kunststoffplättchen auf, mit welchen die Linsenoberfläche und mithin ein wirksamer Erfassungsbereich der Sensoreinheit begrenzt werden können. Ebenso ist es bekannt, solche Blenden verschwenkbar außen an einem Gehäuse anzuordnen. Eine derartige Vorgehensweise ist jedoch mühsam und wenig praktikabel in der Handhabung, insbesondere für fachlich unversierte Benutzer. Eine weitere Variante zur Einstellung eines wirksamen Erfassungsbereichs besteht in der elektronischen Verstellung, basierend auf der Empfindlichkeit bzw. Signalstärke des von der Sensoreinheit ausgegebenen Signals. Allerdings sind bei üblichen Sensoranordnungen diese Signale über einen größeren Abstandsbereich konstant, so dass eine einfache produzierbare elektronische Verstellung dadurch schwierig wird; hinzu kommt der Umstand, dass, je nach Objektgröße und Geschwindigkeit eines Erfassungsobjektes die erzeugten elektrischen Signale sich erheblich unterscheiden; ein großer Körper erzeugt in einer großen Entfernung ein ähnlich starkes Signal wie ein kleiner Körper in geringer Entfernung.

Die DE 198 48 272 A1 zeigt einen Bewegungssensor mit einer einstellbaren Spiegel- und Sensoreinheit.

Die EP 1 847 972 B1 zeigt einen Infrarot-Bewegungssensor, bei dem die Sensoreinheit mittels eines Stellelementes im Sensorgehäuse relativ zum Sensorgehäuse sowie zur am Sensorgehäuse sitzenden Linseneinheit entlang eines vorbestimmten bogenförmigen Einstellweges möglich ist.

Aus der US 6,323,488 B1 ist eine Leuchte mit einem Infrarot-Bewegungssensor bekannt, wobei eine Fresnellinse über einen Schraubmechanismus relativ zu einem einzigen Infrarotsensor verstellbar ist. Die bekannte Vorrichtung ist nicht zur Abdeckung eines großen Erfassungsbereichs, insbesondere keines sich über 360° erstreckenden Erfassungsbereichs geeignet. Darüber hinaus ist der komplexe Aufbau von Nachteil sowie die Notwendigkeit die Fresnellinse beweglich, d.h. verstellbar anzuordnen.

In der CH 689 926 A ist ein Bewegungssensor beschrieben, welcher auf Infrarot-Strahlung anspricht. Die Anpassung des Erfassungsbereichs erfolgt über eine Verstellung eines einzigen Sensors relativ zu einer feststehenden Blende sowie zu einer feststehenden Linse. Nachteilig ist der geringe Erfassungsbereich sowie die Tatsache, dass zum Verstellen des Erfassungsbereichs der Sensor mit der gesamten elektrischen Anschlussmimik verstellt werden muss.

In der DE 87 05 013 ist ein Infrarot-Bewegungsmelder beschrieben, der einen einzigen Infrarot-Sensor umfasst und folglich einen begrenzten Erfassungsbereich aufweist. Die Blende ist relativ zu dem einzigen Sensor verschiebbar angeordnet, wobei der entsprechende Schiebemechanismus unmittelbar von Hand zu betätigen ist. Nachteilig ist dabei, dass eine Feineinstellung des Erfassungsbereichs quasi nicht möglich ist.

In der DE 31 09 790 A1 ist ein fotoelektrisches Schaltgerät, umfassend eine Lichtquelle zum Anstrahlen eines Gegenstandes bekannt. Das Licht einer Glühlampe durchläuft eine Linse, einen Halbspiegel und eine Linse und wird auf einem nachzuweisenden Gegenstand gebündelt. Das am Gegenstand reflektierte Licht durchläuft die Linse, wird am Halbspiegel reflektiert und durchläuft eine weitere Linse von wo es auf einen einzigen, auf einer Leiterplatte angeordneten fotoelektrischen Sensor gelangt. Die Referenzlichtmenge ist durch Drehen eines Knopfes einstellbar. Die bekannte Vorrichtung hat mit einem Infrarot-Bewegungssensor nichts gemein und ist auf einem völlig unterschiedlichen technischen Fachgebiet angesiegelt.

Bei einigen vorgenannten Infrarot-Bewegungssensoren ist ein komplexer, nur kostenintensiv realisierbarer Aufbau vonnöten. Bei anderen bekannten Infrarotsensoren, wie bei der Variante mit aufsteckbaren Blenden ist die Handhabbarkeit verbesserungsbedürftig, insbesondere im Hinblick auf die Gewährleistung einer exakten bzw kleinstufigen Einstellmöglichkeit.

Aus der EP 1 887 535 A1 ist ein Infrarot-Bewegungssenor mit in einem Sensorgehäuse aufgenommenen und optisch mit einer stationären Linseneinheit zusammenwirkenden, infrarotempfindlichen und zum Ausgeben eines elektronischen Bewegungserfassungssignals ausgebildeten stationären Sensoreinheit bekannt. Es ist eine einzige Sensoreinheit vorgesehen, der eine Blende zugeordnet ist, die mittels eines Gewindeelementes verstellbar ist.

Ausgehend von dem vorgenannten Stand der Technik liegt der Erfindung die Aufgabe zugrunde, einen gattungsgemäßen Infrarot-Bewegungsmelder im Hinblick auf eine einfache, exakte, reproduzierbare und komfortabel handhabbare Reichweiteneinstellung zu verbessern.

Diese Aufgabe wird durch den Infrarot-Bewegungssensor mit den Merkmalen des Hauptanspruchs gelöst; vorteilhafte Weiterbildungen der Erfindung sind in den Unteransprüchen angegeben. In den Rahmen der Erfindung fallen sämtliche Kombinationen von zumindest zwei von in der Beschreibung, den Ansprüchen und/oder den Figuren angegebenen Merkmalen.

Der Erfindung liegt der Gedanke zugrunde, die Stelleinrichtung zur Veränderung und/oder Einstellung des Erfassungsbereichs der Sensoreinheiten derart auszubilden, dass die Blende (Abschattungselement), die für Infrarot-Strahlung bevorzugt undurchlässig und weiter bevorzugt aus Kunststoff ausgebildet ist auf einer linearen Bewegungsbahn verstellbar ist, um auf diese Weise den wirksamen Erfassungsbereich der Sensoreinheit eingrenzen zu können. Wesentlich dabei ist, dass die lineare Verstellbewegung der Blende aus einer Rotationsbewegung eines manuell verstellbaren Gewindeelementes, bevorzugt einer Spindel, alternativ einer Spindelmutter resultiert. Anders ausgedrückt ist die Blende zur Einstellung und/oder Veränderung des Erfassungsbereichs der Sensoreinheiten derart mit einer manuell betätigbaren Spindel oder einer manuell betätigbaren Spindelmutter wirkverbunden, dass aus der manuellen, exakt dosierbaren Verdrehbewegung der Spindel bzw. der Spindelmutter eine lineare Ortsveränderung der Blende relativ zu der Sensoreinheit und vorzugsweise auch relativ zu einer, bevorzugt von den Sensoreinheiten beabstandeten Linseneinheit resultiert. Ein nach dem Konzept der Erfindung ausgebildeter Infrarot-Bewegungssensor realisiert damit in Abkehr von der elektronischen, empfindlichkeitsbasierten Entfernungseinstellung und der bekannten Verschwenkung des gesamten Sensorgehäuses sowie dem Verstellen der Sensoreinheiten relativ zu dem Gehäuse auf überrasend konstruktiv einfach realisierbare Art und Weise eine intuitiv und mit guter Genauigkeit realisierbare Reichweiteneinstellung durch das Bereitstellen eines, beispielsweise mittels eines Schraubendrehers batätigbaren Spindeltriebs, der die nutzerseitige, drehende Einstellbewegung in einer Linearbewegung der Blende relativ zu der, bevorzugt feststehenden und damit robust und kostengünstig gelagerten, Sensoreinheit ermöglicht. Durch die erfindungsgemäße Maßnahme lässt sich überraschend einfach und wirksam der Erfassungsbereich erweitern oder begrenzen, ohne dass es mühsam aufzusteckender Blendenelemente bedarf, und ohne dass ein letztlich unzuverlässiges elektronisches Sensorsignal zur Reichweiteneinstellung bzw. Begrenzung ausgewertet werden muss, und ohne dass die gesamten Sensoreinheiten und/oder die Linseneinheit verstellbar gelagert werden muss. Darüber hinaus kann die Stelleinrichtung - ggf. bis auf einem zu Verstellzwecken zugänglichen Bereich - vollständig innerhalb des Sensorgehäuses und damit geschützt vor Umwelteinflüssen angeordnet werden. Bei Bedarf kann der Verstellantrieb auch vollständig innerhalb des Gehäuses angeordnet sein, so dass das Gehäuse zunächst geöffnet, bevorzugt von einem Montageträgerteil des Gehäuses abgenommen, werden muss um die Stelleinrichtung manuell betätigen zu können. Ein weiterer wesentlicher Vorteil der erfindungsgemäßen Verstellmöglichkeit ist zudem darin zu sehen, dass das Übersetzungsverhältnis zwischen dem manuell eingestellten Drehwinkel des Gewindeelements und dem daraus resultierenden Axialhub der Blende wählbar bzw- abstimmbar ist, vorzugsweise derart, dass eine Drehbewegung über einen großen Verdrehwinkel nur eine kleine lineare Verstellbewegung der Blende zur Folge hat, um die Blendeposition und damit die Reichweite bzw. den Empfangsbereich exakt einstellen zu können.

Bei einer Ausführungsvariante mit mehreren, vorzugsweise gleichmäßig, in Umfangsrichtung beabstandeten Sensoreinheiten kann eine exakt dosierbare, d.h. einstellbare Veränderung des Erfassungsbereichs des Infrarot-Bewegungssensors dadurch realisiert werden, dass eine gemeinsame, vorzugsweise einteilige oder aus mehreren Teilen zusammengesetzte Blende für sämtliche Sensoreinheiten vorgesehen ist, die sich bevorzugt in radialer Richtung in die Bereiche zwischen jeweils zwei in Umfangsrichtung nebeneinander angeordneten Sensoreinheiten erstreckt. Im Falle des Vorsehens von insgesamt vier gleichmäßig in Umfangsrichtung verteilt angeordneten Sensoreinheiten kann die Blende hierzu in einer Draufsicht zumindest näherungsweise kreuzförmig ausgestaltet sein, weist also vier gleichmäßig in Umfangsrichtung beabstandete Blendenabschnitte (z.B. Radialplattenabschnitte) auf, die jeweils ausgehend von einem inneren Bereich nach radial außen in einen Bereich zwischen zwei nebeneinander angeordneten Sensoreinheiten ragen. Besonders zweckmäßig ist dabei, wenn ein verdickter zentrischer Bereich der zumindest näherungsweise kreuzförmigen Blende konkav gerundete Umfangsabschnitte aufweist, wobei jeder konkav gerundete Abschnitt einer Sensoreinheit zugeordnet ist und bevorzugt die Umfangskontur einer Sensoreinheit abschnittsweise nachformt.

Während es einerseits besonders bevorzugt und günstig ist, die erfindungsgemäße Ortsveränderung kontinuierlich und stufenlos durchzuführen, ist es alternativ möglich und von der Erfindung umfasst, auch eine geeignet vorbestimmte Stufung, Rasterung od.dgl. Segmentierung der Verschiebung entlang des linearen Einstellweges der Blende vorzunehmen. Bevorzugt ist der Verstellantrieb derart ausgelegt, dass der Erfassungsbereich mit zunehmender Ausfahrhöhe der Blende, gemessen von einer Rückseite des Sensorgehäuses abnimmt.

Hinsichtlich der konkreten Ausgestaltung der Linseneinheit gibt es unterschiedliche Möglichkeiten. Bevorzugt ist es im Falle des Vorsehens mehrerer Sensoreinheiten eine gemeinsame Linseneinheit vorzusehen, wobei alternativ auch Gruppen von Sensoreinheiten oder sämtlichen Sensoreinheiten jeweils eine (eigene) Linseneinheit zugeordnet werden kann. Bevorzugt ist die Blende in einem Bereich zwischen der/den Sensoreinheit(en) und der/den Linseneinheit(en) angeordnet. Bevorzugt umfasst die mindestens eine, bevorzugt ausschließlich eine Linseneinheit, mehrere Linsenelemente bzw. Linsenabschnitte, wobei alternativ beispielsweise auch eine Fresnellinse einsetzbar ist.

Besonders bevorzugt ist es, wenn die Blende entweder über ein mit der Blende wirkverbundenes, insbesondere an dieser festgelegtes Eingriffsteil, oder alternativ, was bevorzugt ist, mit einem einteilig mit der Blende ausgebildeten Eingriffsabschnitt in das Gewinde des Gewindeelementes eingreift, Im Fall der Ausbildung des Gewindeelementes als Spindel mit Außengewinde handelt es sich bei dem Eingriffsteil bevorzugt um ein Innengewindeteil bzw. bei dem Eingriffsabschnitt um einen Inngewindeabschnitt, wohingegen es sich im Falle der Ausbildung des Gewindeelementes als Innengewindeelement (Spindelmutter) bevorzugt um ein Außengewindeteil, insbesondere ein Spindelteil bzw. einen Außengewindeabschnitt bzw. Spindelabschnitt handelt. Gerade die einteilige Ausbildung von Blende und Eingriffsabschnitt ist besonders bevorzugt, da in diesem Fall das Bauteil als gemeinsames Spritzgussteil realisierbar ist.

Besonders zweckmäßig ist es, wenn das Eingriffsteil oder der Eingriffsabschnitt drehfest angeordnet ist, um ein Mitdrehen bei einer manuellen Betätigung des Gewindeelementes zu vermeiden. Bevorzugt ist die drehfeste Anordnung durch das Vorsehen einer Linearführung für das Eingriffsteil bzw. den Eingriffsabschnitt gelöst, die dafür Sorge trägt, dass das Eingriffsteil oder der Eingriffsabschnitt bei einer Verdrehbewegung des Gewindeelementes parallel zu diesem verstellt wird. Ganz besonders bevorzugt ist, wenn es sich um eine schlitzartige Führung handelt, die im Falle der Ausbildung des Gewindeelementes als (Gewinde-) Spindel radial außerhalb der Spindel angeordnet sein kann, wohingegen es bei der Ausbildung des Gewindeelementes als Gewindespindel bevorzugt ist, wenn die Linearführung zentrisch innerhalb der Spindelmutter oder oberhalb dieser angeordnet ist. Im Falle des Vorsehens einer Verdrehsicherung für die Blende kann, wenn gewünscht, auf eine separate Verdrehsicherung für das Eingriffsteil bzw. den Eingriffsabschnitt verzichtet werden.

Besonders bevorzugt ist es, wenn die lineare Bewegungsbahn, entlang derer die Blende verstellbar ist, nicht mit der Gewindeelementlängsmittelachse in axialer Richtung fluchtet, sondern wenn die Verstellachse bzw. Bewegungsbahn der Blende in einer Parallelebene zur Längsmittelachse des Gewindeelementes, beabstandet von diesem verrläuft. Bevorzugt ist die lineare Bewegungsbahn, zumindest abschnittsweise parallel und neben dem Gewindeelement angeordnet, um die Bauhöhe des Infrarot-Bewegungssensors zu minimieren.

Um ein selbsttätiges Verstellen des Erfassungsbereichs, beispielsweise durch Erschütterungen zu verhindern, ist es bevorzugt, wenn der Spindeltrieb selbsthemmend ausgeführt ist. Dies kann beispielsweise durch die Wahl einer geeigneten Gewindesteigung und/oder einem geeigneten Haftreibungskoeffizienten der Oberfläche des Gewindeelementes und/oder des Eingriffsteils bzw. Eingriffabschnittes realisiert werden.

Um einen möglichst großen Erfassungsbereich zu realisieren, ist es bevorzugt, wenn mehrere, vorzugsweise vier, in Umfangsrichtung beabstandete, bevorzugt um ein gemeinsames Zentrum herum und gleich beabstandet von diesem angeordnete, Sensoreinheiten vorgesehen sind, wobei es besonders zweckmäßig ist, wenn die Sensoreinheiten derart angeordnet sind, dass diese insgesamt einen sich über 360° erstreckenden Erfassungsbereich beobachten. Besonders zweckmäßig ist es hierzu, wenn die Sensoreinheiten, d.h. ihre Sensorflächen, in Bezug auf die lineare Bewegungsbahn der Blende geneigt sind, vorzugsweise unter einem Winkel aus einem Bereich zwischen etwa 20° und etwa 70°, bevorzugt zwischen etwa 30° und etwa 60°. Besonders bevorzugt ist es dabei, wenn die Sensoreinheiten gleichmäßig in Umfangsrichtung beabstandet angeordnet sind und die Sensorflächen in Richtung linearer Bewegungsbahn der Blende weisen.

Besonders bevorzugt ist eine Ausführungsvariante des Bewegungssensors, bei der die mehreren Sensoreinheiten auf einem gemeinsamen Trägerkörper angeordnet sind, der gleichzeitig eine Führungsfunktion für die Blende aufweist, vorzugsweise indem im Trägerkörper mehrere Schlitze, insbesondere in radialer Richtung verlaufende Schlitze vorgesehen sind, in denen die Blende axial geführt ist.

Zum Verstellen manuellen Verstellen ist des Gewindeelementes ist es bevorzugt, wenn dieses insbesondere an einer von außerhalb des Sensorgehäuses zugänglichen Stirnseite einen Normantrieb, beispielsweise einen Schlitzantrieb od.dgl. zum Zusammenwirken mit einem Drehwerkzeug, insbesondere einem Schraubendreher aufweist.

Um die Herstellbarkeit bei minimierten Kosten weiter zu vereinfachen ist es bevorzugt, wenn die Blende und/oder das Gewindeelement und/oder das Gehäuse als Kunststoffteil, besonders bevorzugt als Kunststoffspritzgussteil ausgeführt ist/sind. Bevorzugt sind mindestens zwei Funktionsteile, insbesondre die Blende und ein Eingriffsabschnitt einteilig ausgeführt. Bevorzugt handelt es sich bei der Blende auch um ein einziges, mehrere Blendabschnitte aufweisendes Bauteil, wobei auch eine Ausführungsform mit aus Einzelteilen montierbarer Blende realisierbar ist.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: eine Perspektivansicht eines Infrarot-Bewegungssensors von schräg vorne bei abgenommenem (nicht dargestellten) Linsendeckel,
- Fig. 2:: eine vergrößerte Darstellung eines Details aus Fig. 1, welches eine Anordnung mehrerer Sensorelemente mit zugehöriger, linear verstellbarer Blende und Stellantrieb zum Verstellen der Blende zeigt, wobei die Blende in der maximal eingefahrenen Position gezeigt ist, in der der Bewegungssensor den größten Erfassungsbereich hat,
- Fig. 3:: das Detail aus Fig. 2 mit maximal ausgefahrener Blende,
- Fig. 4:: einen aufklipsbaren Gehäusedeckel, der mit dem Infrarot-Bewegungssensor verwendbar ist.
- Fig. 5:: eine perspektivische Rückansicht des Infrarotbewegungssensors.

In den Figuren sind gleiche Elemente und Elemente mit der gleichen Funktion mit den gleichen Bezugszeichen gekennzeichnet.

In Fig. 1 ist ein Ausführungsbeispiel eines nach dem Konzept der Erfindung ausgebildeten Infrarot-Bewegungssensors 1 (im Folgenden Bewegungssensor 1) mit abgenommenem, in Fig. 7 beispielhaft dargestellten Gehäusedeckel 2 gezeigt. Der Gehäusedeckel 2 lässt sich auf das in Fig. 1 gezeigte Gehäuseunterteil 3 des Sensorgehäuses 4 aufklipsen, d.h. durch Verrasten festlegen.

Im Innern des Sensorgehäuses 4 befindet sich eine bevorzugt als Leiterplatte ausgebildete Grundplatte 5, auf welcher ein Trägerkörper 6 für in dem gezeigten Ausführungsbeispiel insgesamt vier Sensoreinheiten 7 angeordnet ist. Die Sensoreinheiten 7 sind winklig zur Grundplatte 5 ausgerichtet, welche parallel zu einer rückwärtigen Montagebene des Sensorgehäuses verlaufen. Die Sensorflächen 8 der Sensoreinheiten 7 weisen dabei nach innen auf eine nicht dargestellte, senkrecht auf der Grundplatte 5 stehende Achse. Die Sensoreinheiten 7 sind gleichmäßig in Umfangsrichtung verteilt angeordnet, und zwar derart, dass sich ein Gesamterfassungsbereich von 360° ergibt, bezogen auf die sich parallel zur Grundplatte 5 erstreckende Montageebene.

Den im Trägerkörper 6 gehaltenen Sensoreinheiten 7 ist eine in der Draufsicht kreuzförmige Blende 9 zugeordnet, die entlang einer linearen, sich senkrecht zur Grundplattenerstreckung 5 verlaufenden Bewegungsbahn linear verstellbar, d.h. ortsveränderlich ist. Hierzu ist der Blende 9 ein Spindeltrieb 10 als Stelleinrichtung 11 zugeordnet, wobei der Spindeltrieb 10 ein in dem gezeigten Ausführungsbeispiel als Spindel ausgebildetes Gewindeelement 12 umfasst, welches drehbar und ansonsten ortsfest gelagert ist. Das Gewindeelement 12 ist von der Gehäuserückseite her manuell betätigbar. Hinzu muss das Gehäuseunterteil von einer Wand oder Decke abgenommen werden oder, falls vorgesehen, von einem an der Wand oder Decke montierten (montierbaren) Montageträger.

Mit dem hier als Außengewinde ausgebildeten Gewinde 13 des Gewindeelementes ist ein als Innengewindeabschnitt ausgebildeter Eingriffsabschnitt 14 in Eingriff, der einteilig mit der Blende 9 ausgebildet ist. Der Eingriffsabschnitt 14 ist mit insgesamt vier Radialfiortsätzen 15, von denen einer an die eigentliche Blende 9 angebunden ist, in als Radialschlitzen ausgebildeten Führungen 16, hier Linearführungen, geführt, die neben der Linearführungsfunktion die Funktion haben, den Eingriffsabschnitt 14 drehfest zu halten. Die als Radialschlitze ausgebildeten Führungen 16 sind stirnseitig in einem Hülsenkörper 17 vorgesehen, und definieren mit ihrem axial unteren Ende eine unterste lineare Verstellposition für die Blende 9. Der Hülsenkörper 17 umgibt dabei das als Spindel ausgebildete Gewindeelement 12 mit Radialabstand.

Im Folgenden wird anhand der Fig. 2 und 3 die Funktionsweise der Stelleinrichtung 11 näher erläutert. Zu erkennen ist das manuell betätigbare und drehbar gelagerte, als Spindel ausgeführte Gewindeelement 12, weiches die als Leiterplatte ausgebildete Grundplatte 5, genauer eine darin vorgesehene Öffnung 18 durchsetzt. Die nicht eingezeichnete Längsmittelachse, die mit der Drehachse des Gewindeelementes 12 zusammenfällt ist beabstandet und parallel angeordnet zur linearen Bewegungsbahn der Blende 9, welche im bzw. vom Trägerkörper 6 für die insgesamt vier Sensoreinheiten 7 geführt ist. Die Blende 5 ist, wie erläutert, in der Draufsicht im Wesentlichen kreuzförmig ausgebildet und weist einen verdickten Zentralbereich 19 auf, dessen Umfangswand in den den Sensoreinheiten 7 zugeordneten Abschnitten 20 konkav gewölbt ist, um die zylindrische Konturierung der Sensoreinheiten 7, genauer den stirnseitigen, kreisförmigen Umfangsrand aufzunehmen. Die Sensoreinheiten 7, genauer die aktiven Sensorflächen 8 sind unter einem Winkel von in dem gezeigten Ausführungsbeispiel etwa 45° geneigt zu der linearen Bewegungsbahn, die zusammenfällt mit der Längsmittelachse des Trägerkörpers 6. Die Blende 9 umfasst neben dem verdickten Zentralbereich 19 insgesamt vier Radialplattenabschnitte 21 (Radialfortsätze), die sich ausgehend von dem Zentralbereich 19 jeweils in radialer Richtung nach außen erstrecken. Die Radialplattenabschnitte 21 sind kreuzförmig angeordnet und erstrecken sich jeweils in einem Bereich zwischen zwei in Umfangsrichtung nebeneinander angeordneten Sensoreinheiten 7, so dass jeweils zwei nebeneinander angeordnete Sensoreinheiten 7 über einen Radialplattenabschnitt 21 voneinander beabstandet sind. Die Radialplattenabschnitte 21 erstrecken sich jeweils in einer Ebene, die aufgespannt wird von der linearen Bewegungsbahn der Blende 9 und einer in Bezug auf die lineare Bewegungsbahn radial verlaufenden, gedachten Radiuslinie.

Die Radialplattenabschnitte 21 haben nicht nur die Aufgabe den Erfassungsbereich der Sensoreinheiten 7 zu beeinflussen, sondern dienen gleichzeitig zur Führung der Blende 9 bei ihrer linearen Verstellbewegung. Hierzu sind die Radialplattenabschnitte 21 jeweils in einem Radialschlitz 22 im als Führungskörper dienenden Trägerkörper 6 aufgenommen. In dem gezeigten Ausführungsbeispiel überragen die Radialplattenabschnitte 21 den Trägerkörper 6 sowohl in axialer als auch in radialer Richtung. Der auf das Gewindeelement zu verlaufende Radialplattenabschnitt 21 geht über in einen Radialfortsatz 15, der zur Führung des Eingriffsabschnittes 14 dient. Insgesamt sind vier derartige Radialabschnitte 15 vorgesehen, die kreuzförmig angeordnet sind und mit linearen Führungen 16 im Hülsenkörper 17 zusammenwirken.

Dadurch, dass der Eingriffsabschnitt mit seinem Innengewinde in das Aussengwinde (Gewinde 13) des Gewindeelementes 12 eingreift und aufgrund der linearen Führung der Blende 9 resultiert aus einer manuellen, nutzerseitigen Verdrehbewegung des Gewindeelementes 12 eine lineare Verstellbewegung der Blende 19 und zwar senkrecht zur der in Fig. 1 gezeigten Grundplatte 5 und damit senkrecht zur Flächenerstreckung bzw. Montageebene des Gehäuseunterteils 3.

In Fig. 2 befindet sich die Blende 9 in ihrer untersten Verstellposition, die von den unteren axialen Enden der Radialschlitze 22 sowie in dem gezeigten Ausführungsbeispiel von den unteren axialen Enden der Führungen 16 (Schlitze) im Hülsenkörper 17 definiert wird. In dieser unteren Position haben die nach innen gerichteten Sensoreinheiten 7 den größten Erfassungsbereich von in dem gezeigten Ausführungsbeispiel 18m x 18m (bei tangentialer Gehrichtung) bei einer Montagehöhe von etwa 2,50m.

In Fig. 3 ist die Stelleinrichtung 11 gemäß Fig. 2 in einer maximal nach oben ausgefahrenen Position gezeigt. Zu erkennen ist, dass das Sichtfeld der Sensoreinheiten 7 maßgeblich durch die linear ausgefahrene Blende 9 eingeschränkt ist.

Fig. 4 zeigt einen Gehäusedeckel 2 des Sensorgehäuses 4, der mit der zuvor beschriebenen Ausführungsvariante verwendbar ist. Der Gehäusedeckel 2 weist einen Rastmechanismus 31 zum Verrasten mit dem Gehäuseunterteil 3 (vgl. Fig. 1) auf. Der Gehäusedeckel 2 umfasst einen umlaufenden Rahmenabschnitt 32 mit Bedienelementen 33, wobei der Rahmenabschnitt 32 eine infrarottransparente Linseneinheit 34 umschließt. Die Linseneinheit 34 umfasst eine Vielzahl von einzelnen Linsenabschnitten bzw. Linsensegmenten, die derart ausgebildet und angeordnet sind, dass die Infrarotstrahlung auf die Sensoreinheiten fokussiert werden. In dem gezeigten Ausführungsbeispiel handelt es sich um eine gemeinsame Linseneinheit 34 für die Mehrzahl von Sensoreinheiten 7, wobei bei einer alternativen Ausführungsform auch jeder Gruppe von Sensoreinheiten oder jeder Sensoreinheit eine separate Linseneinheit, bevorzugt umfassend eine Vielzahl von Linsensegmenten zugeordnet sein kann.

In Fig. 5 ist das Gehäuseunterteil 3 in einer Ansicht von hinten gezeigt. Zu erkennen ist die rückwärtige Stirnseite des Gewindeelementes 12, die einen als Schlitz ausgebildeten Antrieb 35 aufweist, um mittels eines Betätigungswerkzeugs, hier eines Schraubendrehers betätigt werden zu Könnenn.

### Bezugszeichenliste

- 1: Infrarot-Bewegungssensor
- 2: Gehäusedeckel
- 3: Gehäuseunterteil
- 4: Sensorgehäuse
- 5: Grundplatte
- 6: Trägerkörper
- 7: Sensoreinheit
- 8: Sensorfläche
- 9: Blende
- 10: Spindeltrieb
- 11: Stelleinrichtung
- 12: Gewindeelement
- 13: Gewinde
- 14: Eingriffsabschnitt
- 15: Radialfortsatz
- 16: lineare Führungen
- 17: Hülsenkörper
- 18: Öffnung
- 19: Zentralbereich
- 20: Umfangsabschnitt des Zentralbereichs
- 21: Radialplattenabschnitt
- 22: Radialschlitz
- 23: Rahmen
- 24: stirnseitige Öffnung
- 25: Mitnehmer
- 26: Umfangsrand
- 27: mittlerer Rahmen
- 28: Mitnehmer
- 29: Umfangsrand
- 30: unterster Rahmen
- 31: Rastmechanismus
- 32: Rahmenabschnitt
- 33: Bedienelement
- 34: Linseneinheit
- 35: Antrieb

## Patentansprüche

1. Infrarot-Bewegungssensor mit in einem Sensorgehäuse (4) aufgenommenen und optisch mit einer stationären Linseneinheit (34) zusammenwirkenden, infrarotempfindlichen und zum Ausgeben eines elektronischen Bewegungserfassungssignals ausgebildeten, stationären, in einer Umfangsrichtung beabstandeten Sensoreinheiten (7), sowie mit Mitteln zur Veränderung und/oder Einstellung eines Erfassungsbereichs, insbesondere einer maximalen und/oder minimalen wirksamen Erfassungsentfernung, die zur Veränderung und/oder Einstellung des Erfassungsbereiches eine manuell betätigbare, zumindest teilweise im Gehäuse aufgenommene Stelleinrichtung (11) zum Verstellen einer Blende (9) relativ zu den Sensoreinheiten (7) aufweisen, wobei die Stelleinrichtung (11) ein manuell betätigbares, als Spindel oder Spindelmutter ausgebildetes Gewindeelement (12) umfasst, das als Reaktion auf eine verdrehende Betätigung eine Ortsveränderung der Blende (9) entlang einer linearen Bewegungsbahn bewirkt, und wobei sich die Blende (9) in einen Bereich zwischen jeweils zwei in Umfangsrichtung benachbarte Sensoreinheiten (7) erstreckt.

2. Bewegungssensor nach Anspruch 1,
**dadurch gekennzeichnet,**
**dass** die Blende (9, 19), vorzugsweise über ein, vorzugsweise als Innengewindeteil oder Außengewindeteil ausgebildetes Eingriffsteil oder einen einteilig mit der Blende (9) ausgebildeten, vorzugsweise als Innengewindeabschnitt oder Außengewindeabschnitt ausgeführten Eingriffsabschnitt (14) in das Gewindeelement (12) eingreift.

3. Bewegungssensor nach Anspruch 2,
**dadurch gekennzeichnet,**
**dass** das Eingriffsteil oder der Eingriffsabschnitt (14) drehfest angeordnet und vorzugsweise in einer sich parallel zur Gewindeelementlängsmittelachse erstreckenden, insbesondere schlitzartigen, Führung geführt ist.

4. Bewegungssensor nach einem der vorhergehenden Ansprüche,
**dadurch gekennzeichnet,**
**dass** die lineare Bewegungsbahn, entlang derer die Blende (9) verstellbar ist, parallel und mit Abstand zu einer Gewindeelementlängsmittelachse angeordnet ist.

5. Bewegungssensor nach einem der vorhergehenden Ansprüche,
**dadurch gekennzeichnet,**
**dass** das Gewindeelement (12) selbsthemmend ausgebildet ist.

6. Bewegungssensor nach einem der vorhergehenden Ansprüche,
**dadurch gekennzeichnet,**
**dass** die mehreren, vorzugsweise vier, in Umfangsrichtung beabstandeten Sensoreinheiten (7) zur Abdeckung eines sich insgesamt über 360° erstreckenden Erfassungsbereichs vorgesehen sind.

7. Bewegungssensor nach einem der vorhergehenden Ansprüche,
**dadurch gekennzeichnet,**
**dass** die Sensoreinheiten (7) in Bezug auf die lineare Bewegungsbahn der Blende (9) geneigt sind, vorzugsweise unter einem Winkel aus einem Bereich zwischen 20° und 70°, bevorzugt zwischen 30° und 60°.

8. Bewegungssensor nach einem der vorhergehenden Ansprüche,
**dadurch gekennzeichnet,**
**dass** sich die Blende (9) ausgehend von einem gemeinsamen Zentrum in den Bereich zwischen jeweils zwei in Umfangsrichtung benachbarte Sensoreinheiten (7) erstreckt.

9. Bewegungssensor nach Anspruch 8,
**dadurch gekennzeichnet,**
**dass** die Blende (9) in einer Draufsicht kreuzförmig, insbesondere mit einem verdickten Zentralbereich, konturiert ist.

10. Bewegungssensor nach einem der vorhergehenden Ansprüche,
**dadurch gekennzeichnet,**
**dass** die Sensoreinheiten (7) auf einem Trägerkörper angeordnet sind, in dem die Blende (9) an mehreren in Umfangsrichtung beabstandeten Stellen, vorzugsweise in Radialschlitzen (22), linear geführt ist.

11. Bewegungssensor nach einem der vorhergehenden Ansprüche,
**dadurch gekennzeichnet,**
**dass** das Gewindeelement (12) an einer von außerhalb des Gehäuses zugänglichen Stirnseite einen Antrieb (35), insbesondere einen Schlitzantrieb, einen Kreuzschlitzantrieb, einen Inbusantrieb oder einen Torxantrieb, zum Zusammenwirken mit einem Drehwerkzeug zum manuellen betätigen versehen ist.

12. Bewegungssensor nach einem der vorhergehenden Ansprüche,
**dadurch gekennzeichnet,**
**dass** die Blende (9) und/oder das Gewindeelement (12) und/oder das Gehäuse als Kunststoffteil, insbesondere Kunststoffspritzgussteil ausgeführt ist/sind.

13. Bewegungssensor nach einem der vorhergehenden Ansprüche,
**dadurch gekennzeichnet,**
**dass** das Sensorgehäuse (4) Mittel zur Wand- oder Deckenmontage und/oder zur Montage an ein Montageträgerteil aufweist und sich die lineare Bewegungsbahn, entlang derer die Blende (9) verstellbar ist senkrecht zur Flächenerstreckung einer Rückseite des Sensorgehäuses (4) erstreckt.

## Claims

1. Infrared movement sensor comprising stationary, infrared-sensitive sensor units (7) which are accommodated in a sensor housing (4), cooperate optically with a stationary lens unit (34), are designed to output an electronic movement-detection signal and are spaced apart in a peripheral direction, and comprising means for changing and/or setting a detection range, in particular a maximum and/or minimum effective detection distance, which for changing and/or setting the detection range comprise a manually operable adjustment device (11), which is accommodated in the housing at least in part, for adjusting a screen (9) relative to the sensor units (7), wherein the adjustment device (11) comprises a manually operable threaded element (12) which is designed as a spindle or spindle nut and which, in response to rotary operation, causes a change in position of the screen (9) along a linear movement path, and wherein the screen (9) extends in a region between two sensor units (7) which are adjacent in the peripheral direction.

2. Movement sensor according to claim 1, **characterised in that** the screen (9, 19) engages in the threaded element (12), preferably via an engagement part preferably designed as an internal thread part or external thread part or an engagement portion (14) which is integral with the screen (9) and preferably designed as an internal thread portion or external thread portion.

3. Movement sensor according to claim 2, **characterised in that** the engagement part or the engagement portion (14) is arranged in a rotationally fixed manner and preferably guided in an in particular slot-like guide which extends parallel to the longitudinal central axis of the threaded element.

4. Movement sensor according to any of the preceding claims, **characterised in that** the linear movement path along which the screen (9) is adjustable is arranged parallel to and with spacing from a longitudinal central axis of the threaded element.

5. Movement sensor according to any of the preceding claims, **characterised in that** the threaded element (12) is self-locking.

6. Movement sensor according to any of the preceding claims, **characterised in that** the plurality of, preferably four, sensor units (7) which are spaced apart in the peripheral direction are provided to cover a detection range which extends through 360° overall.

7. Movement sensor according to any of the preceding claims, **characterised in that** the sensor units (7) are inclined relative to the linear movement path of the screen (9), preferably at an angle from a range between 20° and 70°, preferably between 30° and 60°.

8. Movement sensor according to any of the preceding claims, **characterised in that** the screen (9) extends from a common centre into the region between two sensor units (7) which are adjacent in the peripheral direction.

9. Movement sensor according to claim 8, **characterised in that** the screen (9) is cross-shaped in a plan view and in particular has a thickened central region.

10. Movement sensor according to any of the preceding claims, **characterised in that** the sensor units (7) are arranged on a carrier body, in which the screen (9) is guided in a linear manner at a plurality of points which are spaced apart in the peripheral direction, preferably in radial slots (22).

11. Movement sensor according to any of the preceding claims, **characterised in that** the threaded element (12) is provided, on an end face accessible from outside the housing, a drive (35), in particular a slot drive, a cross slot drive, a hexagon drive or a torx drive, for cooperation with a rotation tool for manual operation.

12. Movement sensor according to any of the preceding claims, **characterised in that** the screen (9) and/or the threaded element (12) and/or the housing is/are designed as plastics part(s), in particular plastics injection-moulded part(s).

13. Movement sensor according to any of the preceding claims, **characterised in that** the sensor housing (4) comprises means for wall or ceiling mounting and/or for mounting on a mounting carrier part and the linear movement path along which the screen (9) is adjustable extends perpendicular to the surface extension of a rear side of the sensor housing (4).

## Revendications

1. Détecteur de mouvement à infrarouge comprenant des unités de détection (7) logées dans un boîtier de détecteur (4) et interagissant optiquement avec une unité à lentille (34) fixe, sensibles aux infrarouges et configurées pour délivrer un signal électronique de détection de mouvement, fixes, espacées dans le sens d'un pourtour, et comprenant des moyens pour modifier et/ou régler une zone de détection, notamment une distance de détection effective maximale et/ou minimale, qui, pour modifier et/ou régler la zone de détection, présentent un dispositif de réglage (11) pouvant être actionné manuellement et logé au moins partiellement dans le boîtier pour déplacer un obturateur (9) par rapport aux unités de détection (7), le dispositif de réglage (11) incluant un élément à filet (12) pouvant être actionné manuellement, réalisé sous la forme d'une broche ou d'un écrou de broche, qui, en réaction à un actionnement en rotation, provoque un changement de place de l'obturateur (9) le long d'une trajectoire de déplacement linéaire, et l'obturateur (9) s'étendant dans une zone entre deux unités de détection (7) respectivement voisines dans le sens du pourtour.

2. Détecteur de mouvement selon la revendication 1, **caractérisé en ce que** l'obturateur (9, 19) vient en prise dans l'élément à filet (12) de préférence par le biais d'une pièce d'engagement, de préférence réalisée sous la forme d'une pièce taraudée ou d'une pièce filetée, ou d'une section d'engagement (14) réalisée d'une seule pièce avec l'obturateur (9), exécutée de préférence sous la forme d'une section taraudée ou d'une section filetée.

3. Détecteur de mouvement selon la revendication 2, **caractérisé en ce que** la pièce d'engagement ou la section d'engagement (14) est disposée en rotation solidaire et de préférence guidée dans un guide qui s'étend parallèlement à l'axe central longitudinal de l'élément à filet, notamment à la manière d'une fente.

4. Détecteur de mouvement selon l'une des revendications précédentes, **caractérisé en ce que** la trajectoire de déplacement linéaire le long de laquelle peut être déplacé l'obturateur (9) est disposée parallèlement et avec un écart par rapport à un axe central longitudinal de l'élément à filet.

5. Détecteur de mouvement selon l'une des revendications précédentes, **caractérisé en ce que** l'élément à filet (12) est réalisé autobloquant.

6. Détecteur de mouvement selon l'une des revendications précédentes, **caractérisé en ce que** les plusieurs, de préférence quatre, unités de détection (7) espacées dans le sens du pourtour sont prévues pour couvrir une zone de détection qui s'étend au total sur 360°.

7. Détecteur de mouvement selon l'une des revendications précédentes, **caractérisé en ce que** les unités de détection (7) sont inclinées par rapport à la trajectoire de déplacement linéaire de l'obturateur (9), de préférence suivant un angle dans une plage entre 20° et 70°, préférablement entre 30° et 60°.

8. Détecteur de mouvement selon l'une des revendications précédentes, **caractérisé en ce que** l'obturateur (9) s'étend dans la zone entre deux unités de détection (7) respectivement voisines dans le sens du pourtour en partant d'un centre commun.

9. Détecteur de mouvement selon la revendication 8, **caractérisé en ce que** l'obturateur (9), vu de dessus, présente un profil en forme de croix, notamment avec une zone centrale épaissie.

10. Détecteur de mouvement selon l'une des revendications précédentes, **caractérisé en ce que** les unités de détection (7) sont disposées sur un corps porteur dans lequel l'obturateur (9) est guidé de manière linéaire en plusieurs points espacés dans le sens du pourtour, de préférence dans des fentes radiales (22).

11. Détecteur de mouvement selon l'une des revendications précédentes, **caractérisé en ce que** l'élément à filet (12), sur un côté frontal accessible depuis l'extérieur du boîtier, est muni d'une empreinte d'entraînement (35), notamment d'une empreinte d'entraînement à fente, d'une empreinte d'entraînement cruciforme, d'une empreinte d'entraînement à six pans creux ou d'une empreinte d'entraînement Torx, destinée à interagir avec un outil rotatif pour un actionnement manuel.

12. Détecteur de mouvement selon l'une des revendications précédentes, **caractérisé en ce que** l'obturateur (9) et/ou l'élément à filet (12) et/ou le boîtier est/sont réalisé(s) sous la forme d'une pièce en matière plastique, notamment d'une pièce moulée par injection de matière plastique.

13. Détecteur de mouvement selon l'une des revendications précédentes, **caractérisé en ce que** le boîtier de détecteur (4) présente des moyens de montage mural ou au plafond et/ou de montage sur un élément porteur de montage et la trajectoire de déplacement linéaire le long de laquelle peut être déplacé l'obturateur (9) s'étend perpendiculairement à l'étendue de la surface d'un côté arrière du boîtier de détecteur (4).
